# EUROPÄISCHE PATENTSCHRIFT

(11) **EP 2 894 018 B1**
(45) Veröffentlichungstag und Bekanntmachung des Hinweises auf die Patenterteilung: **14.03.2018**
(21) Anmeldenummer: 15153418.7
(22) Anmeldetag: 31.01.2011
(51) Int. Cl.: B27M 1/08, B27C 9/02, B27C 9/04

(54) **Holzbearbeitungsanlage**
Woodworking machine
Installation de traitement de bois

(30) Priorität: 10.02.2010 DE 102010007378
(43) Veröffentlichungstag der Anmeldung: 15.07.2015
(62) Teilanmeldung aus: 11152657.0
(73) Patentinhaber: Hundegger, Hans, 87749 Hawangen (DE)
(72) Erfinder: Hundegger, Hans, 87749 Hawangen (DE)
(74) Vertreter: Charrier Rapp & Liebau

(56) Entgegenhaltungen:
- EP-A1- 0 172 603
- EP-A1- 0 237 615
- EP-A1- 0 562 216
- EP-A1- 1 712 337
- EP-A1- 1 923 183
- EP-A2- 0 267 156
- EP-A2- 0 813 941
- EP-A2- 0 988 924
- WO-A1-02/36302
- WO-A1-2004/080649
- DE-A1- 19 831 284
- DE-U1- 29 603 804
- US-A- 4 425 818
- US-A- 5 584 621

## Beschreibung

Die Erfindung betrifft eine Holzbearbeitungsanlage nach dem Oberbegriff des Anspruchs 1.

Eine derartige Holzbearbeitungsanlage ist aus der DE 198 31 284 A1 bekannt. Die dort offenbarte Holzbearbeitungsanlage enthält eine als Rollenbahn ausgebildete Werkstückauflage, ein zwischen einem vorderen und hinteren Auflagebereich der Werkstückauflage angeordnetes Bearbeitungsaggregat und eine Transporteinrichtung zur Verschiebung der auf der Werkstückauflage aufliegenden Werkstücke relativ zum Bearbeitungsaggregat in einer ersten Linearachse. Das Bearbeitungsaggregat weist eine in zwei zueinander senkrechten Linearachsen verfahrbare und um drei Drehachsen schwenkbare Bearbeitungseinheit zur Aufnahme mindestens eines Bearbeitungswerkzeugs auf. Bei dieser Holzbearbeitungsanlage sind die vorderen und hinteren Auflagebereiche der Werkstückauflage stationär angeordnet und nicht gegenüber der Bearbeitungseinheit verstellbar.

Bei einer in der EP 0 237 615 A1 offenbarten Säge- und Bohrmaschine ist nur ein hinter dem Bearbeitungsaggregat angeordnetes Tischplattenzwischenstück aus einer Abdecklage, in der es eine Bohrvorrichtung abdeckt, nach rechts in eine Freigabestellung verschiebbar, so dass die in den Bohrspindeln der Bohrvorrichtung sitzenden Bohrwerkzeuge aus der Werkstückauflageebene austauchen können.

Aufgabe der Erfindung ist es, eine universell einsetzbare Holzbearbeitungsanlage zu schaffen, die eine verbesserte Werkstückauflage im Bereich der Bearbeitungseinheit ermöglicht.

Diese Aufgabe wird durch eine Holzbearbeitungsanlage mit den Merkmalen des Anspruchs 1 gelöst. Zweckmäßige Weiterbildungen und vorteilhafte Ausführungsformen der Erfindung sind Gegenstand der Unteransprüche.

Bei der erfindungsgemäßen Holzbearbeitungsanlage sind der vordere und hintere Auflagebereich der Werkstückauflage gegenüber der Bearbeitungseinheit verstellbar. Dadurch kann sichergestellt werden, dass die Werkstückauflage möglichst nahe am Werkzeug erfolgt. Auf diese Weise kann eine an die Bearbeitung optimal angepasste und stabile Werkstückauflage erreicht werden.

In einer besonders zweckmäßigen Ausführung weist das Bearbeitungsaggregat einen in einer zur ersten Linearachse (X-Achse) rechtwinkligen zweiten Linearachse (Y-Achse) und einer dazu rechtwinkligen dritten Linearachse (Z-Achse) verfahrbaren Träger auf, an dem die Bearbeitungseinheit um die drei Drehachsen (A-Achse, B-Achse, C-Achse) schwenkbar angeordnet ist. Der Träger ist zweckmäßigerweise als horizontaler Querträger ausgebildet, kann aber auch vertikal angeordnet sein.

Die Bearbeitungseinheit ist vorzugsweise an dem freien Ende eines an dem Träger um eine erste Drehachse (A-Achse) und eine dazu rechtwinklige zweite Drehachse (B-Achse) schwenkbaren Arms um eine zur ersten Drehachse (A-Achse) beabstandete dritte Drehachse (C-Achse) schwenkbar angeordnet. Der Arm kragt vom Träger seitlich aus und ist in einer konstruktiv zweckmäßigen Ausführung über eine am Träger um die erste Drehachse (A-Achse) drehbare Halterung um die dazu senkrechte zweite Drehachse schwenkbar angeordnet. Der Träger kann an einem vertikal oder horizontal verschiebbaren Schlitten verfahrbar sein, wobei der Schlitten an einem stationären oder ggf. verschiebbaren Gestell geführt ist.

Die Bearbeitungseinheit ist vorzugsweise als Motorspindel zur Aufnahme eines rotatorisch angetriebenen Werkzeugs ausgebildet. Je nach Bearbeitungsaufgabe und Bearbeitungsanforderungen kann die Bearbeitungseinheit aber auch anders ausgestaltet sein.

Die Transporteinrichtung besteht zweckmäßigerweise aus mindestens einem an einer Führung in der ersten Linearachse (X-Achse) motorisch verschiebbare Transportschlitten, der Spannbacken zum Festspannen und/oder zur gleitenden Führung des Werkstücks während der Bearbeitung aufweisen. Es kann sich hierbei um einen festen und einen demgegenüber beweglichen Spannbacken handeln, die neben festen Spannbereichen auch zusätzliche Führungsrollen zur gleitenden Führung der Werkstücke enthalten. Es können aber auch gegeneinander verstellbare Spannbacken vorgesehen sein.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: eine erfindungsgemäße Holzbearbeitungsanlage in einer Perspektive,
- **Figur 2**: eine vergrößerte Teilansicht der Holzbearbeitungsanlage von Figur 1 und
- **Figur 3**: eine Teilansicht der Holzbearbeitungsanlage von Figur 1 mit der Kennzeichnung der Bewegungsachsen.

Die in Figur 1 in einer Perspektive schematisch dargestellte Holzbearbeitungsanlage ist insbesondere für eine 6-Seiten-Bearbeitung von länglichen Werkstücken 1 wie Holzbalken, Brettern, Platten und dgl. konzipiert. Sie enthält eine hier als Rollenbahn ausgeführte Werkstückauflage 2 mit einem vorderen Auflagebereich 2a und einem vom vorderen Auflagebereich 2a beabstandeten hinteren Auflagebereich 2b. Die vorderen und hinteren Auflagebereiche 2a und 2b enthalten in an sich bekannter Weise eine Vielzahl hintereinander angeordneter Transportrollen 3, die zwischen parallelen Schienen 4 drehbar gelagert sind. Die Schienen 4 mit den dazwischen drehbar gelagerten Transportrollen 3 sind auf einem hier als Schweißkonstruktion ausgeführten Gestell 5 angeordnet. Zwischen dem vorderen und hinteren Auflagebereich 2a und 2b der Werkstückauflage 2 ist ein im Folgenden noch näher erläutertes Bearbeitungsaggregat 6 angeordnet. Die Holzbearbeitungsanlage enthält außerdem eine Transporteinrichtung 7, mit der ein auf der Werkstückauflage 2 liegendes Werkstück 1 relativ zum Bearbeitungsaggregat 6 in Richtung einer ersten Linearachse (X-Achse) horizontal verschoben werden kann. In der gezeigten Ausführung können die vorderen und hinteren Auflagebereiche 2a und 2b gegenüber dem Bearbeitungsaggregat 6 in Richtung der ersten Linearachse verstellt werden, so dass die Werkstückauflage möglichst nahe am Werkzeug erfolgen kann.

Wie besonders aus Figur 2 hervorgeht, enthält die Transporteinrichtung 7 zwei oder mehrere an einer Führung 8 in Längsrichtung der Werkstückauflage 2 in der ersten Linearachse (X-Achse) motorisch verschiebbare Transportschlitten 9a und 9b, die jeweils eine feste Spannbacke 10 und eine dazu quer verschiebbare bewegliche Spannbacke 11 tragen. Die Führung 8 weist bei der gezeigten Ausführung zwei oberhalb der Werkstückauflage 2 über dem vorderen und hinteren Auflagebereich 2a und 2b angeordnete parallele Führungsschienen 12 auf, zwischen denen die Transportschlitten 9a und 9b mit den nach unten ragenden Spannbacken 10 und 11 über den gesamten Bereich der Werkstückauflage 2 durch entsprechende Antriebe gesteuert verschiebbar sind. Die Führungsschienen 12 können sektional ausgebildet und derart ausgeführt sein, dass einzelne Bereiche der Führungsschienen bei Bedarf geöffnet werden können, um einen größeren Verfahrbereich des Bearbeitungsaggregats zu ermöglichen.

Die Transportschlitten 9a und 9b sind so ausgeführt, dass sie das Werkstück 1 durch entsprechende Zustellung der beweglichen Spannbacken 11 nicht nur fest zwischen den beiden Spannbacken 10 und 11 spannen und in der X-Achse transportieren, sondern das Werkstück 1 bei Bedarf auch führen können. So können z.B. die beiden Spannbacken 10 und 11 des in Transportrichtung hinteren Transportschlittens 9b das Werkstück 1 fest spannen und dieses durch Verfahren des Transportschlittens 9b transportieren, während die beiden Spannbacken 10 und 11 des in Transportrichtung vorderen Transportschlittens 9a das Werkstück 1 gleitend führen. Das Werkstück 1 kann aber auch von den Spannbacken 10 und 11 beider Transportschlitten 9a und 9b geklemmt und zur Bearbeitung festgehalten oder durch gleichzeitiges Verfahren beider Transportschlitten 9a und 9b verfahren werden. Das Werkstück 1 kann bei Bedarf auch nur durch den in Transportrichtung vorderen Transportschlitten 9a transportiert werden, während der in Transportrichtung hintere Transportschlitten 9b das Werkstück 1 gleitend führt.

Zur Gewährleistung der Transport- und Führungsfunktion weist die bewegliche Spannbacke 11 neben festen Spannflächen bzw. Spannbereichen 13 auch zusätzliche Führungsrollen 14 auf. Die Führungsrollen 14 an der Spannbacke 11 können in Richtung des Werkstücks 1 federnd vorgespannt sein und in der Offenstellung der Spannbacke 11 gegenüber der festen Spannfläche oder dem Spannbereich 13 vorstehen, so dass sie in einer gegenüber der Spannstellung leicht geöffneten Führungsstellung der Spannbacke 11 zur Linearführung des Werkstücks 1 dienen können. Wird dagegen die bewegliche Spannbacke 11 aus der Führungsstellung weiter in Richtung der festen Spannbacke 10 bewegt, fahren die federbeaufschlagten Führungsrollen 14 zurück, so dass der Spannbereich bzw. die Spannfläche 13 der Spannbacke 11 in Eingriff mit dem Werkstück 1 zum Festspannen des Werkstücks 1 gelangen kann.

Das zwischen dem vorderen Auflagebereich 2a und dem hinteren Auflagebereich 2b der Werkstückauflage 2 angeordnete Bearbeitungsaggregat 6 umfasst gemäß Figur 2 eine in mehreren Achsen bewegliche Bearbeitungseinheit 15, die bei der gezeigten Ausführung als Motorspindel zur Aufnahme eines rotatorisch angetriebenen Werkzeugs 16, z.B. eines Fräsers, eines Bohrers, eines Sägeblatts oder dgl., ausgebildet ist. Zur Durchführung anderer Bearbeitungen oder z.B. zum Anbringen von Markierungen kann die Bearbeitungseinheit 15 aber auch anderes ausgestaltet sein.

Zur Bewegung der Bearbeitungseinheit 15 in mehreren Achsen enthält das Bearbeitungsaggregat 6 einen quer zur Werkstückauflage 2 zwischen dem vorderen und hinteren Auflagebereich 2a und 2b angeordneten horizontalen Träger 17, der gemäß Figur 3 über einen Schlitten 18 horizontal und vertikal in einer Y- und Z-Achse verfahrbar an einem Gestell 19 angeordnet ist. Bei der gezeigten Ausführung ist das Gestell 19 stationär ausgeführt. In einer weiteren Ausbaustufe könnte das Gestell 19 aber auch in der X-Achse verfahrbar sein. Der Schlitten 18 ist über vertikale Führungsschienen 20 an dem Gestell 19 in einer zur ersten Linearachse (X-Achse) rechtwinkligen zweiten Linearachse (Z-Achse) vertikal verschiebbar angeordnet. Über horizontale Führungsschienen 21 ist der Träger 17 am Schlitten 18 in einer zu der ersten und zweiten Linearachse senkrechten dritten Linearachse (Y-Achse) horizontal verfahrbar.

Wie aus Figur 3 hervorgeht, ist an dem in einen Zwischenraum zwischen den vorderen und hinteren Auflagebereich 2a und 2b ragenden vorderen Ende des horizontalen Trägers 17 eine U-förmige Halterung 22 um eine horizontale erste Drehachse (A-Achse) um 180° drehbar angeordnet. An der mittels eines Motors drehbaren U-förmigen Halterung 22 ist ein abgewinkelter, gegenüber dem Träger 17 rechtwinklig auskragender Arm 23 um eine zur ersten Drehachse (A-Achse) rechtwinklige zweite Drehachse (B-Achse) um 180° schwenkbar gehalten. An dem freien Ende des um die zweite Drehachse (B-Achse) ebenfalls motorisch schwenkbaren Arms 23 ist die als Motorspindel ausgebildete Bearbeitungseinheit 15 um eine von der ersten Drehachse (A-Achse) beabstandete und zur zweiten Drehachse (B-Achse) rechtwinklige dritte Drehachse (C-Achse) um 240° drehbar angeordnet. Die Bearbeitungseinheit 15 ist über einen Motor um die dritte Drehachse (C-Achse) drehbar. Sämtliche Antriebsmotoren sind gesteuert, so dass die Bearbeitungseinheit 15 eine gesteuerte Bewegung gegenüber dem Werkstück 1 ausführen kann. In der Bearbeitungseinheit 15 ist das rotatorisch angetriebene Werkzeug 16 mit seiner zur dritten Drehachse (C-Achse) senkrechten Drehachse eingespannt.

Der Träger 17 ist mit seinem gegenüber dem Vertikalträger 19 auskragenden vorderen Ende zwischen dem vorderen und hinteren Auflagerbereich 2a und 2b auch über und unter dem Werkstück 1 so verfahrbar, dass die in drei Achsen drehbare Bearbeitungseinheit 15 mit dem Werkzeug 16 zu allen Seiten des Werkstücks gelangt. So kann z.B. neben der Ober- und Unterseite des Werkstücks auch die Hinter- und Vorderseite des Werkstücks 1 bearbeitetet werden, wie dies aus Figur 3 hervorgeht. Auch die beiden Stirnseiten des Werkstücks 1 können gemäß Figur 2 bearbeitetet werden. Durch die vorstehend beschriebenen Bewegungsmöglichkeiten im mehreren Achsen kann somit das durch die Transporteinrichtung transportierte Werkstück 1 ohne Umkanten auf allen sechs Seiten bearbeitet werden.

## Patentansprüche

1. Holzbearbeitungsanlage mit einer als Rollenbahn ausgeführten Werkstückauflage (2) für die zu bearbeitenden Werkstücke (1), mindestens einem zwischen einem vorderen Auflagebereich (2a) und einem hinteren Auflagebereich (2b) der Werkstückauflage (2) angeordneten Bearbeitungsaggregat (6) und einer Transporteinrichtung (7) zur Verschiebung der auf der Werkstückauflage (2) aufliegenden Werkstücke (1) relativ zum Bearbeitungsaggregat (6) in einer ersten Linearachse (X-Achse), wobei das Bearbeitungsaggregat (6) eine in zwei zueinander rechtwinkligen Linearachsen (Y-Achse, Z-Achse) verfahrbare und um drei Drehachsen (A-Achse, B-Achse, C-Achse) schwenkbare Bearbeitungseinheit (15) zur Aufnahme mindestens eines Bearbeitungswerkzeugs (16) enthält, **dadurch gekennzeichnet, dass** der vordere Auflagebereich (2a) und der hintere Auflagebereich (2b) der Werkstückauflage (2) gegenüber der Bearbeitungseinheit (6) verstellbar sind.

2. Holzbearbeitungsanlage nach Anspruch 1, **dadurch gekennzeichnet, dass** das Bearbeitungsaggregat (6) einen in einer zur ersten Linearachse (X-Achse) rechtwinkligen zweiten Linearachse und einer dazu rechtwinkligen dritten Linearachse (Z-Achse) verfahrbaren Träger (17) enthält, an dem die Bearbeitungseinheit (15) um die drei Drehachsen (A-Achse, B-Achse, C-Achse) schwenkbar angeordnet ist.

3. Holzbearbeitungsanlage nach Anspruch 2, **dadurch gekennzeichnet, dass** die Bearbeitungseinheit (15) an dem freien Ende eines am Träger (17) um eine erste Drehachse (A-Achse) und eine zur ersten Drehachse (A-Achse) rechtwinklige zweite Drehachse (B-Achse) schwenkbaren Arms (23) um eine von der ersten Drehachse (A-Achse) beabstandete dritte Drehachse (C-Achse) schwenkbar angeordnet ist.

4. Holzbearbeitungsanlage nach Anspruch 3, **dadurch gekennzeichnet, dass** der Arm (23) vom Träger (17) seitlich auskragt.

5. Holzbearbeitungsanlage nach Anspruch 3 oder 4, **dadurch gekennzeichnet, dass** der Arm (23) über eine am Träger (17) um die erste Drehachse (A-Achse) drehbare Halterung (22) um die zur ersten Drehachse (A-Achse) rechtwinklige zweite Drehachse (B-Achse) schwenkbar ist.

6. Holzbearbeitungsanlage nach einem der Ansprüche 2 bis 4, **dadurch gekennzeichnet, dass** der Träger (17) an einem vertikal oder horizontal verschiebbaren Schlitten (18) verfahrbar ist.

7. Holzbearbeitungsanlage nach Anspruch 6, **dadurch gekennzeichnet, dass** der Schlitten (18) an einem Gestell (19) verschiebbar ist.

8. Holzbearbeitungsanlage nach Anspruch 7, **dadurch gekennzeichnet, dass** das Gestell (19) verschiebbar ist.

9. Holzbearbeitungsanlage nach einem der Ansprüche 1 bis 8, **dadurch gekennzeichnet, dass** die Bearbeitungseinheit (15) als Motorspindel zur Aufnahme eines rotatorisch angetrieben Werkzeugs (16) ausgebildet ist.

10. Holzbearbeitungsanlage nach einem der Ansprüche 1 bis 9, **dadurch gekennzeichnet, dass** die Transporteinrichtung (7) mindestens einen an einer Führung (8) in der ersten Linearachse (X-Achse) motorisch verschiebbaren Transportschlitten (9a, 9b) aufweist.

11. Holzbearbeitungsanlage nach Anspruch 10, **dadurch gekennzeichnet, dass** der oder die Transportschlitten (9a, 9b) eine feste Spannbacke (10) und eine demgegenüber bewegliche Spannbacke (11) oder zwei bewegliche Spannbacken (10, 11) enthalten.

12. Holzbearbeitungsanlage nach Anspruch 11, **dadurch gekennzeichnet, dass** die Spannbacken (10, 11) neben festen Spannbereichen (13) zusätzliche Führungsrollen (14) aufweisen.

13. Holzbearbeitungsanlage nach einem der Ansprüche 1 bis 12, **dadurch gekennzeichnet, dass** sie mehrere Bearbeitungsaggregate (6) enthält.

## Claims

1. Woodworking machine having a workpiece support (2) designed as a gravity roller conveyer for the workpieces (1) to be machined, at least one machining assembly (6) arranged between a front support region (2a) and a rear support region (2b) of the workpiece support (2) and a transport device (7) for displacing the workpieces (1) lying on the workpiece support (2) relative to the machining assembly (6) in a first linear axis (X axis), wherein the machining assembly (6) contains a machining unit (15) which can be moved in two linear axes (Y axis, Z axis) at right-angles to one another and can be pivoted about three rotational axes (A axis, B axis, C axis) to receive at least one machining tool (16), **characterised in that** the front support region (2a) and the rear support region (2b) of the workpiece support (2) can be adjusted with respect to the machining unit (6).

2. Woodworking machine according to claim 1, **characterised in that** the machining assembly (6) contains a carrier (17), which can be moved in a second linear axis at right-angles to the first linear axis (X axis) and a third linear axis (Z axis) at right-angles thereto, on which the machining unit (15) is arranged to be pivotable about the three rotational axes (A axis, B axis, C axis).

3. Woodworking machine according to claim 2, **characterised in that** the machining unit (15) is arranged to be pivotable about a third rotational axis (C axis) at a distance from the first rotational axis (A axis) on the free end of an arm (23) which can be pivoted on the carrier (17) about a first rotational axis (A axis) and a second rotational axis (B axis) at right-angles to the first rotational axis (A axis).

4. Woodworking machine according to claim 3, **characterised in that** the arm (23) projects laterally from the carrier (17).

5. Woodworking machine according to claim 3 or 4, **characterised in that** the arm (23) can be pivoted about the second rotational axis (B axis) at right-angles to the first rotational axis (A axis) via a mounting (22) which can be rotated on the carrier (17) about the first rotational axis (A axis).

6. Woodworking machine according to one of claims 2 to 4, **characterised in that** the carrier (17) can be moved on a vertically or horizontallydisplaceable carriage (18).

7. Woodworking machineaccording to claim 6, **characterised in that** the carriage (18) can be displaced on a frame (19).

8. Woodworking machine according to claim 7, **characterised in that** the frame (19) can be displaced.

9. Woodworking machine according to one of claims 1 to 8, **characterised in that** the machining unit (15) is designed as a motor spindle to receive a rotationally driven tool (16).

10. Woodworking machine according to one of claims 1 to 9, **characterised in that** the transport device (7) has at least one transport carriage (9a, 9b) which can be displaced by motor on a guide (8) in the first linear axis (X axis).

11. Woodworking machine according to claim 10, **characterised in that** the transport carriage or carriages (9a, 9b) contain a fixed clamping jaw (10) and in contrast a movable clamping jaw (11) or two movable clamping jaws (10, 11).

12. Woodworking machine according to claim 11, **characterised in that** the clamping jaws (10, 11) have additional guide rollers (14) in addition to fixed clamping regions (13).

13. Woodworking machine according to one of claims 1 to 12, **characterised in that** it contains several machining assemblies (6).

## Revendications

1. Installation de traitement de bois avec un support de pièce (2) réalisé en tant que transporteur à rouleaux pour les pièces à traiter (1), au moins un groupe de traitement (6) agencé entre une zone de support avant (2a) et une zone de support arrière (2b) du support de pièce (2) et un dispositif de transport (7) pour le déplacement des pièces (1) reposant sur le support de pièce (2) par rapport au groupe de traitement (6) selon un premier axe linéaire(axe X), dans laquelle le groupe de traitement (6) comporte une unité de traitement (15) déplaçable selon deux axes linéaires (axe Y, axe Z) perpendiculaires l'un à l'autre et pivotant autour de trois axes de rotation (axe A, axe B, axe C) pour la réception d'au moins un outil de traitement (16), **caractérisée en ce que** la zone de support avant (2a) et la zone de support arrière (2b) du support de pièce (2) sont réglables par rapport à l'unité de traitement (6).

2. Installation de traitement de bois selon la revendication 1, **caractérisée en ce que** le groupe de traitement (6) comporte un support (17) déplaçableselon un deuxième axe linéaire perpendiculaire au premier axe linéaire (axe X) et selon un troisième axe linéaire (axe Z) perpendiculaire à celui-ci, au niveau duquel l'unité de traitement (15) est agencée de manière pivotante autour des trois axes de rotation (axe A, axe B, axe C).

3. Installation de traitement de bois selon la revendication 2, **caractérisée en ce que** l'unité de traitement (15) est agencée de manière pivotante autour d'un troisième axe de rotation (axe C) espacé du premier axe de rotation (axe A) au niveau de l'extrémité libre d'un bras (23) pivotant au niveau d'un support (17) autour d'un premier axe de rotation (axe A) et d'un deuxième axe de rotation (axe B) perpendiculaire au premier axe de rotation (axe A).

4. Installation de traitement de bois selon la revendication 3, **caractérisée en ce que** le bras (23) dépasse latéralement du support (17).

5. Installation de traitement de bois selon la revendication 3 ou 4, **caractérisée en ce que** le bras (23) est pivotant autour du deuxième axe de rotation (axe B) perpendiculaire au premier axe de rotation (axe A) par le biais d'une fixation (22) rotative au niveau du support (17) autour du premier axe de rotation (axe A).

6. Installation de traitement de bois selon l'une quelconque des revendications 2 à 4, **caractérisée en ce que** le support (17) est déplaçable au niveau d'un chariot (18) verticalement ou horizontalement coulissant.

7. Installation de traitement de bois selon la revendication 6, **caractérisée en ce que** le chariot (18) est coulissant au niveau d'un bâti (19).

8. Installation de traitement de bois selon la revendication 7, **caractérisée en ce que** le bâti (19) est coulissant.

9. Installation de traitement de bois selon l'une quelconque des revendications 1 à 8, **caractérisée en ce que** l'unité de traitement (15) est réalisée en tant que broche moteur pour la réception d'un outil (16) entraîné en rotation.

10. Installation de traitement de bois selon l'une quelconque des revendications 1 à 9, **caractérisée en ce que** le dispositif de transport (7) présente au moins un chariot de transport (9a, 9b) coulissant par moteur selon le premier axe linéaire (axe X) au niveau d'un guide (8).

11. Installation de traitement de bois selon la revendication 10, **caractérisée en ce que** le ou les chariots de transport (9a, 9b) comportent une mâchoire de serrage fixe (10) et une mâchoire de serrage mobile (11) par rapport à celle-ci ou deux mâchoires de serrage mobiles (10, 11).

12. Installation de traitement de bois selon la revendication 11, **caractérisée en ce que** les mâchoires de serrage (10, 11) présentent en plus des zones de serrage fixes (13) des galets de guidage supplémentaires (14).

13. Installation de traitement de bois selon l'une quelconque des revendications 1 à 12, **caractérisée en ce qu'**elle comporte plusieurs groupes de traitement (6).
